# EUROPÄISCHE PATENTSCHRIFT

(11) **EP 4 194 637 B1**
(45) Veröffentlichungstag und Bekanntmachung des Hinweises auf die Patenterteilung: **24.04.2024**
(21) Anmeldenummer: 22206566.6
(22) Anmeldetag: 10.11.2022
(51) Int. Cl.: E04F 10/06

(54) **MARKISENGEHÄUSE FÜR EINE KASSETTENMARKISE UND DAFÜR VERWENDBARES EINFAHRGLEITSTÜCK**
AWNING HOUSING FOR A CASSETTE AWNING AND INSERTION SLIDER FOR USE THEREWITH
CAISSON DE STORE POUR UN STORE À CASSETTE ET COULISSEAU D'INSERTION POUR UN TEL CAISSON

(30) Priorität: 09.12.2021 DE 102021214066
(43) Veröffentlichungstag der Anmeldung: 14.06.2023
(73) Patentinhaber: markilux GmbH + Co. KG, 48282 Emsdetten (DE)
(72) Erfinder: Kröner, Sven, 48369 Saerbeck (DE)
(74) Vertreter: Rau, Schneck & Hübner Patentanwälte Rechtsanwälte PartGmbB

(56) Entgegenhaltungen:
- EP-A1- 3 260 645
- CN-U- 210 460 435
- DE-A1- 19 503 263
- GB-A- 764 782
- KR-B1- 101 972 823

## Beschreibung

Die Erfindung betrifft ein Markisengehäuse für eine Kassettenmarkise mit den im Oberbegriff des Anspruches 1 angegebenen Merkmalen.

Die üblichen Hauptkomponenten eines seit langem bekannten Markisengehäuses für eine Kassettenmarkise sind ein oberer Dachabschnitt und ein unterer Bodenabschnitt, die zwischen sich einen Aufnahmebereich für eine Tuchwelle mit einem entsprechenden Tuchwickel bilden. Am oberen Dachabschnitt ist üblicherweise ein in Ausfallrichtung der Markise weisender Frontkantenschenkel vorgesehen, mit dem ein in das Markisengehäuse zusammen mit dem Markisentuch eingefahrenes Ausfallprofil zur Bildung der geschlossenen Kassette abschließt. Derartige Markisengehäuse sind beispielsweise aus der EP 2 199 484 A2, FR 2 973 055 A1, DE 35 05 824 A1 oder DE 695 09 948 T2 bekannt. Ein Markisengehäuse ist zudem aus der DE 195 03 263 A1 bekannt.

Um beim Ein- und Ausfahren der Markise eine einen ungünstigen Metall-Metall-Kontakt hervorrufende Berührung des Ausfallprofils mit dem Dachabschnitt des Markisengehäuses zu verhindern, werden sogenannte Einfahrgleitstücke aus Kunststoff am Frontkantenschenkel des Markisengehäuses angebracht. Dadurch kann auch verhindert werden, dass sich das Ausfallprofil beim Ausfahren der Markise aufgrund von Vorsprüngen im Dachabschnitt des Gehäuses mit diesem verhakt. Letzteres kann beispielsweise passieren, wenn die Gelenkarme der Markise zu hoch stehen. Bekannte Einfahrgleitstücke werden mit Rastnasen in entsprechende Rastaufnahmen am Dachabschnitt des Markisengehäuses eingeschnappt oder in entsprechende Aufnahmen eingepresst, was sich beides oftmals relativ schwergängig und umständlich bewerkstelligen lässt. Dementsprechend schwierig ist auch das Lösen eines Einfahrgleitstück, wenn beispielsweise dessen Position am Markisengehäuse korrigiert werden muss. Eine solche Demontage kann auch zur Beschädigung der Verbindungselemente am Einfahrgleitstück führen, dass dadurch unbrauchbar wird.

Ausgehend von der geschilderten Problematik liegt der Erfindung die Aufgabe zugrunde, ein Markisengehäuse der gattungsgemäßen Art und die dabei verwendeten Einfahrgleitstücke so zu verbessern, dass sie deutlich einfacher zu montieren und verschleißlos zu demontieren sind, ohne die sonstigen Funktionseigenschaften zu beeinträchtigen.

Diese Aufgabe wird durch die im Kennzeichnungsteil des Anspruches 1 angegebenen Merkmale gelöst, nämlich durch einen flachen, nach unten offenen Aufnahmekanal am Frontkantenschenkel für das mindestens Einfahrgleitstück, welcher Aufnahmekanal seitliche, einander mit Abstand zugewandte Hinterschneidungen zur Verankerung des Einfahrgleitstücks aufweist, wobei
= das Einfahrgleitstück zwischen jeweils einander abgewandten Eingriffkanten zum jeweiligen Eingriff in die Hinterschneidungen eine plattenförmige Biegezone aufweist,
= der Abstand zwischen den Eingriffkanten des Einfahrgleitstücks im ungebogenen Zustand größer als der Abstand der Hinterschneidungen ist,
= zur Montage des Einfahrgleitstücks im Aufnahmekanal das Einfahrgleitstück mit vom Aufnahmekanal wegweisender Durchbiegung der Biegezone in die Hinterschneidungen einsetzbar ist, und
= die Biegezone anschließend nach Art einer Übertotpunktkinematik in eine in den Aufnahmekanal hineingebogene Durchbiegung verbringbar ist.

Im Gegensatz zum Stand der Technik wird bei der Erfindung also keine Rast- oder Press-Verbindung zwischen dem Einfahrgleitstück und dem Markisengehäuse verwendet, sondern das Einfahrgleitstück durch ein einfaches, vom Aufnahmekanal wegweisendes Biegen seiner Biegezone in einen Zustand versetzt, dass es mit seinen Eingriffkanten in die Hinterschneidungen des Aufnahmekanals ganz einfach eingeklinkt werden kann. Damit die so konvex ausgebogene Biegezone nicht den Ein- und Ausfahrweg des Ausfallprofils mit dem daran befestigten Markisentuch stört, wird in einem letzten Montageschritt die Biegezone durch die erwähnte Übertotpunktkinematik nach innen umgeschnappt, sodass das Einfahrgleitstück mit seiner nun konkav gewölbten Biegezone stabil und lagefixiert im Aufnahmekanal gehalten ist. Für eine Demontage des Einfahrgleitstücks kann die Biegezone einfach gegebenenfalls mit einem flachen Werkzeug untergriffen und zurück in die konvex ausgewölbte Position verbracht und aus dem Aufnahmekanal durch weiteres Umbiegen herausgenommen werden. Damit ist keinerlei Verschleiß an dem Einfahrgleitstück verbunden, das damit praktisch beliebig oft aus- und eingebaut werden kann.

In den abhängigen Ansprüchen sind bevorzugte Weiterbildungen der Erfindung angegeben. So kann die entgegen der Ausfallrichtung weisende Eingriffkante durch die Randkante der plattenförmigen Biegezone selbst gebildet sein. Damit ist das Einfahrgleitstück in diesem Bereich bei voller Funktionalität denkbar einfach gestaltet.

Die in Ausfallrichtung weisende Eingriffkante ist an einem in Montagestellung nach unten aus dem Aufnahmekanal hervorstehenden Führungsblock ausgebildet. Letzterer dient damit nicht nur zur Bereitstellung der Eingriffkante selbst, sondern in einer Doppelfunktion auch für die Führung des Ausfallprofils und gegebenenfalls als Anschlag für dieses in der eingefahrenen Schließstellung der Kassettenmarkise.

Ferner kann in einer bevorzugten Ausführungsform am Führungsblock eine beidseitig quer zur Ausfallrichtung verbreiterte Führungsplatte mit seitlichen Stützflügeln vorgesehen sein. Durch die Führungsplatte wird nicht nur eine größere Anlagefläche für das Ausfallprofil und das damit bewegte Markisentuch gebildet, sondern auch durch die seitlichen Stützflügel bei einer Montage des Einfahrgleitstücks am Rande des Dachabschnitts hin zu einer Seitenkappe eine Abstützung geschaffen, die ein unbeabsichtigtes Anheben des Frontkantenschenkels am oberen Dachabschnitt durch die Tuchspannung und damit einen optisch günstigen Versatz von Dachabschnitt und Seitenkappe verhindert.

Es können mehrere Einfahrgleitstücke über die Gehäusebreite verteilt angeordnet sein, wobei vorzugsweise am Dachabschnitt des Markisengehäuses jeweils ein Einfahrgleitstück unter der in Ausfallrichtung weisenden Längskante des Markisentuchs und unter jeder in Ausfallrichtung verlaufenden Tuchnaht eines gegebenenfalls aus mehreren Bahnen zusammengesetzten Markisentuchs angeordnet ist.

Bevorzugt ist das Einfahrgleitstück aus einem biegesteifen Kunststoffmaterial, vorzugsweise aus POM, gebildet.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: einen Schnitt durch eine Kassettenmarkise in eingefahrenem Zustand,
- Fig. 2: einen vergrößerten Teilschnitt der Einzelheit II nach Fig. 1,
- Fig. 3: eine perspektivische Ansicht eines Einfahrgleitstücks, sowie
- Fig. 4 bis 7: Schnittdarstellungen analog Fig. 2 in aufeinanderfolgenden Montageschritten des Einfahrgleitstücks.

Anhand von Fig. 1 ist der grundsätzliche Aufbau der gezeigten Kassettenmarkise zu erläutern. Diese weist ein als Ganzes mit 1 bezeichnetes Markisengehäuse auf, dass aus einem oberen Dachabschnitt 2 und einem darin eingehängten, unteren Bodenabschnitt 3 zusammengesetzt ist. Beide Teile bestehen aus einem Strangpressprofil, an dem durch entsprechende Stege ein innerer Aufnahmebereich 4 für eine Tuchwelle 5 mit einem Tuchwickel 6, der durch das an der Tuchwelle 5 befestigte, in der gezeigten Einfahrstellung der Markise auf die Welle aufgewickelte Markisentuch 7 gebildet ist. Letzteres ist mit seinem Frontende 8 am Ausfallprofil 9 befestigt, das über übliche, nicht näher dargestellte Gelenkarme aus der in Fig. 1 gezeigten Einfahrstellung mit dem Markisentuch 7 in die Ausfallrichtung A der Markise ausgefahren werden kann. In der Einfahrstellung bilden das Markisengehäuse 1 zusammen mit dem Ausfallprofil 9 eine im wesentlichen geschlossene Kassette.

Wie aus Fig. 1 und 2 deutlich wird, ist der obere Dachabschnitt 2 mit einem in Ausfallrichtung A weisenden Frontkantenschenkel 10 versehen, der zum Abschluss mit der oberen Grenzkante 11 des Ausfallprofils 9 dient. Um hier einen direkten Metall-auf-Metall-Kontakt zwischen diesen beiden Komponenten zu vermeiden, sind mehrere Einfahrgleitstücke 12 an diesem Frontkantenschenkel 10 über die Breite des Markisengehäuses 1 verteilt angeordnet. In den Fig. 1 und 2 ist nur eines dieser Einfahrgleitstücke 12 erkennbar. Grundsätzlich dienen diese als Anschlag für das Ausfallprofil 9 bzw. zur schonenden Führung des Markisentuchs 7, falls dieses beim Ausfahren am Frontkantenschenkel 10 entlanggleitet.

Für die Befestigung der Einfahrgleitstücke 12 am Dachabschnitt 2 dient eine flache, nach unten offener Aufnahmekanal 13 am Frontkantenschenkel 10, welcher Aufnahmekanal 13 dessen Seitenwangen bildende, seitliche, einander mit Abstand a1 zugewandte Hinterschneidungen 14, 15 aufweist. Diese dienen zur Verankerung des jeweiligen Einfahrgleitstücks 12, wie anhand dessen Formgebung und Handhabung im folgenden unter Bezugnahme auf die Fig. 3 bis 7 näher beschrieben wird.

So weist jedes einstückig aus einem Kunststoffmaterial hergestellte Einfahrgleitstück 12 eine plattenförmige, flach-rechteckige Biegezone 16 auf, an deren in Ausfallrichtung A weisenden vorderem Ende ein dickerer, im wesentlichen quaderförmiger Führungsblock 17 ausgebildet ist. Die bezogen auf die Fig. 3 bis 7 nach unten weisende Fläche des Führungsblocks 17 ist durch eine beidseitig quer zur Ausfallrichtung A verbreiterte Führungsplatte 18 erweitert, deren seitlich über den Führungsblock 17 überstehenden Bereiche Stützflügel 19 zum Untergreifen des Randes einer nicht näher dargestellten Seitenkappe der Kassettenmarkise bilden. Der über den Führungsblock 17 nach vorne vorstehende Vorderrand 20 der Führungsplatte 18 bildet zusammen mit einem oberhalb davon an den Führungsblock 17 an geformten stegartigen Vorsprung 21 eine Eingriffkante 23 zum stabilen Eingriff in die vordere Hinterschneidung 15 am Aufnahmekanal 13.

Die Randkante am hinteren Ende der Biegezone 16 bildet eine zweite Eingriffkante 22 zum Eingriff des Einfahrgleitstücks 12 in die hintere Hinterschneidung 14 am Aufnahmekanal 13. Der Abstand a2 zwischen den Eingriffskanten 22, 23 nicht gebogenen Zustand der Biegezone 16 ist dabei etwas größer bemessen als der Abstand a1 zwischen den Hinterschneidungen 14, 15.

Die Montage der Einfahrgleitstücke 12 im Aufnahmekanal 13 des Markisengehäuses 1 ist nun anhand der Fig. 4 bis 7 wie folgt zu erläutern: Wie aus Fig. 4 hervorgeht, wird das Einfahrgleitstück 12 mit seiner hinteren Eingriffkante 22 in die hintere Hinterschneidung 14 des Aufnahmekanals 13 eingeführt. Die vordere Eingriffkante 23 kann aufgrund des größeren Abstandes a2 in diesem Zustand nicht in die vordere Hinterschneidung 15 eingeführt werden. Dazu muss - wie Fig. 5 zeigt - die Biegezone 16 beispielsweise durch manuellen Druck auf den Führungsblock 17 elastisch nach unten konvex ausgebogen werden, sodass sich der Abstand a2 verringert und die vordere Eingriffkante 23 in die Hinterschneidung 15 eingeführt werden kann - siehe Fig. 6. Damit ist das Einfahrgleitstück 12 an sich bereits im Aufnahmekanal 13 verankert, allerdings stört noch die nach unten gerichtete, konvexe Auswölbung der Biegezone 16. Diese wird nun durch einfaches Drücken nach Art einer Totpunktkinematik nach innen konkav umgestülpt, wobei sich die Biegezone 16 noch an den Boden 24 des Aufnahmekanals 13 anschmiegt und damit eine sehr stabile Verankerung realisiert ist.

Zum Entfernen des Einfahrgleitstücks 12 aus dem Aufnahmekanal 13 genügt es, mit einem flachen Werkzeug in den seitlich offenen Zwickel 25 zwischen Biegezone 16 und Boden 24 des Aufnahmekanals 13 einzugreifen und die Biegezone 16 elastisch aus der konkaven Stellung über den Totpunkt in die konvexe Stellung überzuführen und soweit zu biegen, dass eine der Eingriffkanten 22, 23 außer Eingriff mit der entsprechenden Hinterschneidung 14, 15 gebracht werden kann.

## Patentansprüche

1. Markisengehäuse für eine Kassettenmarkise, umfassend
- einen oberen Dachabschnitt (2) mit einem in Ausfallrichtung (A) der Markise weisenden Frontkantenschenkel (10) zum Abschluss mit einem in das Markisengehäuse (1) eingefahrenen Ausfallprofil (9),
- einen Aufnahmebereich (4) für eine Tuchwelle (5) mit Tuchwickel (6),
- einen unteren Bodenabschnitt (3), sowie
- mindestens ein Einfahrgleitstück (12) am Frontkantenschenkel (10) zur Gleitführung von Markisentuch (7) und/oder Beanschlagung des eingefahrenen Ausfallprofils (9),
**gekennzeichnet durch**
- einen flachen, nach unten offenen Aufnahmekanal (13) am Frontkantenschenkel (10) für das mindestens eine Einfahrgleitstück (12), welcher Aufnahmekanal (13) seitliche, einander mit Abstand (a1) zugewandte Hinterschneidungen (14, 15) zur Verankerung des Einfahrgleitstücks (12) aufweist, wobei
= das Einfahrgleitstück (12) zwischen jeweils einander abgewandten Eingriffkanten (22, 23) zum jeweiligen Eingriff in die Hinterschneidungen (14, 15) eine plattenförmige, elastische Biegezone (16) aufweist,
= der Abstand (a2) zwischen den Eingriffkanten (22, 23) des Einfahrgleitstücks (12) im ungebogenen Zustand größer als der Abstand (a1) der Hinterschneidungen (14, 15) ist,
= zur Montage des Einfahrgleitstücks (12) im Aufnahmekanal (13) das Einfahrgleitstück (12) mit vom Aufnahmekanal (13) wegweisender, elastischer Durchbiegung der Biegezone (16) in die Hinterschneidungen (14, 15) einsetzbar ist, und
= die Biegezone (16) anschließend nach Art einer Übertotpunktkinematik in eine in den Aufnahmekanal (13) hineingebogene Durchbiegung verbringbar ist.

2. Markisengehäuse nach Anspruch 1, **dadurch gekennzeichnet, dass** die entgegen der Ausfallrichtung (A) weisende Eingriffkante (22) durch die Randkante der plattenförmigen Biegezone (16) gebildet ist.

3. Markisengehäuse nach Anspruch 1 oder 2, **dadurch gekennzeichnet, dass** die in Ausfallrichtung (A) weisende Eingriffkante (23) an einem in Montagestellung nach unten aus dem Aufnahmekanal (13) hervorstehenden Führungsblock (17) gebildet ist.

4. Markisengehäuse nach Anspruch 3, ferner mit einer Seitenkappe, **dadurch gekennzeichnet, dass** der Führungsblock (17) mit einer beidseitig quer zur Ausfallrichtung (A) verbreiterten Führungsplatte (18) mit seitlichen Stützflügeln (19) für die Seitenkappe versehen ist.

5. Markisengehäuse nach einem der vorgenannten Ansprüche, **dadurch gekennzeichnet, dass** mehrere Einfahrgleitstücke (12) über die Gehäusebreite verteilt angeordnet sind.

6. Markisengehäuse nach Anspruch 5, **dadurch gekennzeichnet, dass** jeweils ein Einfahrgleitstück (12) unter der in Ausfallrichtung (A) weisenden Längskante des Markisentuchs und unter jeder in Ausfallrichtung (A) verlaufenden Tuchnaht des Markisentuchs (7) am Dachabschnitt (2) angeordnet ist.

## Claims

1. Awning housing for a cassette awning, comprising
- an upper roof section (2) with a front edge leg (10) pointing in the direction of projection (A) of the awning to terminate with a front profile (9) retracted into the awning housing (1),
- a receiving area (4) for a fabric roller (5) with a fabric wrap (6),
- a lower bottom section (3), and
- at least one insertion slider (12) at the front edge leg (10) for sliding guidance of the awning fabric (7) and/or abutment of the retracted front profile (9),
**characterized by**
- a flat, downwardly open receiving channel (13) at the front edge leg (10) for the at least one insertion slider (12), which receiving channel (13) has lateral undercuts (14, 15) facing one another at a distance (a1) for anchoring the insertion slider (12), wherein
= the insertion slider (12) has a plate-shaped, elastic bending zone (16) between respective engagement edges (22, 23) facing away from each other for respective engagement in the undercuts (14, 15),
= the distance (a2) between the engagement edges (22, 23) of the insertion slider (12) in the unbent state is greater than the distance (a1) between the undercuts (14, 15),
= for mounting the insertion slider (12) in the receiving channel (13), the insertion slider (12) can be inserted into the undercuts (14, 15) with elastic deflection of the bending zone (16) pointing away from the receiving channel (13), and
= the bending zone (16) can then be brought into a deflection bent into the receiving channel (13) in the manner of over-dead-centre kinematics.

2. Awning housing according to claim 1, **characterized in that** the engagement edge (22) pointing against the direction of projection (A) is formed by the marginal edge of the plate-shaped bending zone (16).

3. Awning housing according to claim 1 or 2, **characterized in that** the engagement edge (23) pointing in the direction of projection (A) is formed on a guide block (17) projecting downwards out of the receiving channel (13) in the installation position.

4. Awning housing according to claim 3, furthermore with a side cap, **characterized in that** the guide block (17) is provided with a guide plate (18) widened on both sides transversely to the direction of projection (A) with lateral support wings (19) for the side cap.

5. Awning housing according to any one of the preceding claims, **characterized in that** a plurality of insertion sliders (12) are arranged distributed over the housing width.

6. Awning housing according to claim 5, **characterized in that** an insertion slider (12) is arranged under the longitudinal edge of the awning fabric pointing in the direction of projection (A) and under each fabric seam of the awning fabric (7) running in the direction of projection (A) at the roof section (2).

## Revendications

1. Boîtier de store pour un store à cassette, comprenant
- une section de toit supérieure (2) avec une branche de bord avant (10) orientée dans la direction de projection (A) du store pour terminer avec une barre de charge (9) rentré dans le boîtier de store (1),
- une zone de réception (4) pour un porte-toile (5) avec un enroulement de toile (6),
- une partie inférieure (3) de fond, et
- au moins un coulisseau d'insertion (12) sur la branche du bord avant (10) pour le guidage coulissant de la toile de store (7) et/ou la butée de la barre de charge (9) rentrée,
**caractérisé par**
- un canal de réception (13) plat, ouvert vers le bas, sur la branche de bord avant (10) pour l'au moins un coulisseau d'insertion (12), lequel canal de réception (13) présente des contre-dépouilles (14, 15) latérales, tournées l'une vers l'autre à une distance (a1), pour l'ancrage du coulisseau d'insertion (12), dans lequel
= le coulisseau d'insertion (12) présente une zone de flexion élastique (16) en forme de plaque entre des bords d'engagement (22, 23) respectivement opposés l'un à l'autre pour l'engagement respectif dans les contre-dépouilles (14, 15),
= la distance (a2) entre les bords d'engagement (22, 23) du coulisseau d'insertion (12) à l'état non plié est supérieure à la distance (a1) des contre-dépouilles (14, 15),
= pour le montage du coulisseau d'insertion (12) dans le canal de réception (13), le coulisseau d'insertion (12) peut être inséré dans les contre-dépouilles (14, 15) avec une flexion élastique de la zone de flexion (16) s'écartant du canal de réception (13), et
= la zone de flexion (16) peut ensuite être amenée, à la manière d'une cinématique de point mort, à une flexion courbée dans le canal de réception (13).

2. Boîtier de store selon la revendication 1, **caractérisé en ce que** le bord d'engagement (22) orienté à l'opposé de la direction de projection (A) est formé par l'arête de bordure de la zone de flexion (16) en forme de plaque.

3. Boîtier de store selon la revendication 1 ou 2, **caractérisé en ce que** de bord d'engagement (23) orienté dans le sens de projection (A) est formé sur un bloc de guidage (17) faisant saillie vers le bas hors du canal de réception (13) en position de montage.

4. Boîtier de store selon la revendication 3, en outre avec un capot latéral, **caractérisé en ce que** le bloc de guidage (17) est pourvu d'une plaque de guidage (18) élargie des deux côtés transversalement à la direction de projection (A) avec des ailes d'appui latérales (19) pour le capot latéral.

5. Boîtier de store selon l'une quelconque des revendications précédentes, **caractérisé en ce que** plusieurs coulisseaux d'insertion (12) sont répartis sur la largeur du boîtier.

6. Boîtier de store selon la revendication 5, **caractérisé en ce que** respectivement un coulisseau d'insertion (12) est disposé sous le bord longitudinal de la toile de store orienté dans la direction de projection (A) et sous chaque couture de la toile de store (7) s'étendant dans la direction de projection (A) sur la section de toit (2).
